# FASCICULE DE BREVET EUROPEEN

(11) **EP 1 431 846 B1**
(45) Date de publication et mention de la délivrance du brevet: **12.03.2008**
(21) Numéro de dépôt: 02080624.6
(22) Date de dépôt: 19.12.2002
(51) Int. Cl.: G04C 3/14, G04B 45/00

(54) **Appareil électronique comportant un dispositif d'affichage analogique d'une position quelconque sur un cadran**
Elektronisches Gerät mit einer Vorrichtung zur analogen Anzeige irgendeiner Position auf einem Zifferblatt
Electronic appliance provided with a device for the analog displaying of any point on a dial

(43) Date de publication de la demande: 23.06.2004
(73) Titulaire: ASULAB S.A., 2074 Marin (CH)
(72) Inventeur: Born, Jean-Jacques, 1110 Morges (CH); Froidevaux, Raymond, 2017 Boudry (CH); Rey-Mermet, Gilles, 2525 Le Landeron (CH)
(74) Mandataire: Thérond, Gérard Raymond

(56) Documents cités:
- CH-A- 684 044
- CH-A- 688 600

## Description

La présente invention concerne un appareil électronique portable comportant un dispositif d'affichage analogique, c'est à dire un affichage au moyen d'aiguilles permettant d'indiquer une position déterminée sur le cadran, ladite position pouvant être représentative d'une information quelconque, horaire, ou non horaire.

Cet appareil sera plus particulièrement illustré dans la suite de la description par une montre-bracelet qui correspond tout à fait à la définition d'un "appareil électronique portable" à affichage analogique.

On connaît déjà des montres-bracelets électroniques dont les aiguilles d'heure, de minutes et de secondes sont entraînées par au moins un moteur pas à pas piloté par une base de temps et par un micro-processeur pour afficher sur le tour d'heures, soit l'heure courante, soit une autre information horaire ou non horaire lorsqu'on effectue une manipulation appropriée sur un organe de commande extérieur. Le brevet US 4,266,288 décrit, dans le mode de réalisation le plus élaboré, une pièce d'horlogerie comportant un seul moteur, une base de temps, un ensemble de commutateurs et un circuit de commande permettant d'afficher soit l'heure courante, soit, en agissant sur au moins un organe de commande extérieur, d'entraîner séparément les deux aiguilles, l'aiguille des minutes indiquant par exemple la valeur de cette information horaire ou non horaire sur le tour d'heures et l'aiguille des heures la nature de l'information inscrite sur un anneau près du tour d'heures. Il s'agit par exemple d'une heure d'alarme et de son état enclenché, ou non. Le brevet US 5,299,177 propose un perfectionnement dans lequel les aiguilles sont entraînées séparément par deux moteurs et, dans un premier temps coopèrent en se superposant pour indiquer comme précédemment la nature de l'information, puis vont se positionner pour indiquer sur le tour d'heures la valeur de ladite information.

La liberté que donne l'utilisation de moteurs indépendants a inspiré d'autres modes de coopération entre les aiguilles pour afficher des informations différentes de l'heure courante.

De façon non limitative, on peut citer le brevet US 5,500,835 décrivant une montre qui peut être mise en un mode "météo" totalement indépendant de la base de temps. Dans ce mode "météo", l'aiguille des heures indique sur une graduation à l'intérieur du tour d'heures une variation de pression atmosphérique et l'aiguille des minutes pointe sur des pictogrammes dessinés sur la lunette et représentatifs d'une prévision météorologique en fonction de ladite variation.

Ces documents permettent donc d'afficher des informations horaires ou non horaires au mieux sur deux échelles, voire sur trois échelles si l'aiguille des secondes est également pourvue d'un moteur indépendant, mais ne suggèrent en aucun cas de pouvoir désigner une information située à un endroit quelconque du cadran.

On peut également citer le brevet US 5,596,551 qui concerne une montre-boussole ayant les points cardinaux portés sur la lunette et permettant avec l'aiguille des heures d'indiquer le nord géographique par rapport à une direction sélectionnée avec l'aiguille des minutes. Ce document décrit un deuxième mode de réalisation dans lequel les indications horaires sont reportées sur la lunette et le cadran comporte sur trois anneaux concentriques des noms de lieux, par exemple des noms de ville pourvus de repères. On pourrait même imaginer que tout le cadran soit couvert de lieux et de repères. Ces repères sont sélectionnables par l'aiguille des minutes dont la position est interprétée par un microprocesseur pour sélectionner dans une table de correspondance la déclinaison magnétique dudit lieu, pour combiner ladite déclinaison avec les signaux fournis par des capteurs magnétiques de l'aimant permanent de la boussole et pour commander le moteur de l'aiguille des heures pour orienter ladite aiguille dans la direction du nord géographique, ou dans une autre direction prédéterminée telle que la direction de la Mecque. Si on imaginait d'utiliser une telle montre en "reverse engineering", il serait bien difficile de savoir au moyen de l'aiguille des minutes en quel lieu on se trouverait, étant donné que des lieux même très éloignés les uns des autres peuvent avoir des déclinaisons magnétiques proches ou identiques, c'est à dire avoir des repères alignés sur un même rayon, par exemple Rome et Denver. Ce document ne suggère donc en aucune façon de désigner sans ambiguïté un point quelconque du cadran.

L'invention vise donc à palier les inconvénients de l'art antérieur précité en procurant un appareil électronique portable à affichage analogique pourvue d'un dispositif indicateur permettant de montrer sans équivoque une position quelconque sur pratiquement toute la surface du cadran, cette position étant représentative d'une information quelconque, telle qu'une information horaire différente ou complémentaire de l'heure courante, ou une information non-horaire, voire d'un jeu exploitant cette possibilité d'affichage analogique "tout cadran".

A cet effet, l'invention a pour objet un appareil électronique portable pour un affichage analogique, au moyen de deux aiguilles entraînée séparément par deux moteurs pas à pas, d'informations représentées sur le cadran par une pluralité de repères Rᵢ. Cet appareil électronique portable comprend :
- au moins une unité de stockage des informations,
- une unité de traitement desdites informations,
- une unité de gestion et de commande recevant des signaux de consigne de l'unité de traitement,
- une unité d'alimentation pilotée par l'unité de gestion, et commandant l'avance des deux moteurs pas à pas,
- un organe de commande extérieur permettant au moins d'activer l'affichage de la deuxième information.

Un tel appareil est divulgué, par exemple, dans le document CH 684 044.

L'unité de traitement est pourvue d'un algorithme ou d'une table de correspondance entre un repère Rᵢ, situé à un endroit quelconque du cadran, et des angles αᵢ, βᵢ formés respectivement par chaque aiguille à partir d'une référence de mesure, les aiguilles ayant une forme telle qu'elles puissent former, en ayant les orientations angulaires αᵢ, βᵢ, un seul point d'intersection de leurs bras au-dessus du repère Rᵢ, outre le centre de l'aiguillage, leurs extrémités respectives pouvant être superposées au-dessus dudit repère Rᵢ lorsqu'elles pointent dans la même direction..

La forme élémentaire des aiguilles peut être une aiguille de forme classique droite pour une aiguille et un contour brisé pour la deuxième aiguille dont le coude délimitera une zone neutre ne comportant aucun repère Rᵢ. Les aiguilles peuvent également avoir toutes deux un contour brisé différent. Pour des raisons esthétiques, notamment dans une montre-bracelet, la deuxième aiguille peut avoir une forme symétrique, par exemple en coeur n'ayant qu'une seule branche indexée en position β.

Dans un mode de réalisation préféré, les valeurs angulaires αᵢ, βᵢ sont converties en nombre de pas moteur, dans la table de correspondance ou par l'algorithme de l'unité de traitement.

Les informations pouvant être affichées grâce à ce dispositif peuvent être très variées et leur nombre ne dépend que des dimensions du cadran et des limites de perception visuelle. Il s'agit par exemple de chiffres ou de lettres pour former un jeu. Dans le cas d'une montre-bracelet, l'appareil comporte en outre une base de temps pouvant comporter un calendrier constituant l'unité de stockage permettant d'afficher une deuxième information horaire en répartissant sur le cadran les quantièmes et les mois.

Le dispositif selon l'invention permet donc d'afficher un grand nombre d'informations d'une façon plus simple et plus économique qu'avec un affichage digital.

D'autres caractéristiques et avantages de la présente invention apparaîtront dans la description suivante d'exemples donnés à titre illustratif et non limitatif, en référence aux dessins annexés dans lesquels :
- la figure 1 illustre le moyen de repérage selon l'invention sur le cadran d'une montre-bracelet;
- la figure 2 correspond au schéma général de fonctionnement de la montre-bracelet représentée à la figure 1;
- les figures 3 et 4 correspondent à un premier exemple d'application à une montre-calendrier, et
- la figure 5 correspond à un deuxième exemple d'application dans lequel les repères sont constitués par les lettres de l'alphabet.

Dans la description qui suit, un appareil portable électronique selon l'invention est illustrée par une montre-bracelet désignée par la référence générale 1 (figures 1 et 2), par la référence générale 2 (figure 3 et 4), et par la référence générale 3 (figure 5).

La figure 1, qui permet d'expliquer le principe de l'invention, représente une montre-bracelet 1 comportant une boîte 6 contenant un circuit électronique ayant comme moyen de commande extérieur une couronne 8 sur laquelle on peut exercer de façon connue des manipulations en traction et/ou en rotation pour sélectionner un mode de fonctionnement. Elle comprend également un cadran 10, comportant à sa périphérie des index horaires 12, au dessus duquel deux aiguilles 14,16 sont entraînées en rotation par deux moteurs indépendants 24,26 (figure 2).

On observera immédiatement que les aiguilles ont une forme "anormale" dans un but technique, même si cela peut rejoindre une préoccupation esthétique. En effet l'aiguille des minutes 14 est droite, mais l'aiguille des heures 16 est formée de deux segments, un petit segment 15, dont une extrémité est solidaire de l'axe au centre d'entraînement 9 de l'aiguille et l'autre extrémité forme un coude 15a avec un grand segment 17. Cette configuration particulière permet au grand segment 17 de l'aiguille 16 d'avoir avec l'aiguille des minutes 14, quelle que soit sa position angulaire sur le cadran, un point d'intersection 7 sur toute la longueur du segment 17, à l'exception d'une zone inactive située à l'intérieur du cercle 11 décrit par le coude 15a.

Pour réduire la surface de la zone inactive 11, la forme brisée peut avantageusement être remplacée par une forme courbe ayant un rayon de courbure allant en diminuant lorsqu'on se rapproche du centre. Pour des raisons esthétiques, on peut également donner aux deux aiguilles une même forme, coudée ou courbe, symétrique.

Pour obtenir un balayage maximum du cadran 10 par le point d'intersection 7, il est bien évident que la base du triangle formé par l'aiguille coudée 16 doit avoir une longueur proche de celle de l'aiguille des minutes 14. On observera également que cette configuration "anormale" ne nuit pas à une lecture précise de l'heure courante étant donné que l'aiguille des minutes 14 a une configuration usuelle permettant toujours de lire une graduation fine sur le tour d'heures, et que la déviation de la pointe de l'aiguille des heures 16 permet encore de repérer sa position entre deux index horaires 12. En ce qui concerne la lisibilité de l'intersection des aiguilles au-dessus d'un repère Rᵢ, on peut avantageusement les réaliser en des matériaux translucides de deux couleurs différentes pour produire une troisième couleur lors de leur intersection. Sur la figure 1, on a également représenté deux angles mesurés à partir d'une référence qui est, dans cet exemple, la référence temporelle 13 à 12 heures. L'angle α donne, par rapport à la référence temporelle 13, la position de l'aiguille des minutes 14 par rapport à un rayon passant par l'axe de rotation 9 des aiguilles et la pointe de ladite aiguille 14. De même l'angle β donne la position de l'aiguille des heures 16, étant fait observer qu'on aurait pu prendre de façon équivalente l'angle formé par le petit segment 15 de l'aiguille des heures 16 avec la référence temporelle 13.

Ce dispositif correspond donc en quelque sorte à un paramétrage "bipolaire" au moyen des angles α et β de la quasi-totalité du cadran, chaque repère Rᵢ porté par le cadran correspondant à un couple de valeur αᵢ, βᵢ. Pour les indications horaires, voire non horaires, portées sur le tour d'heure, leur désignation résulte de la conjonction des pointes des aiguilles correspondant à αᵢ=βᵢ. De façon avantageuse, les valeurs αᵢ, βᵢ sont exprimées, non par des valeurs angulaires, mais en nombres de pas devant être effectués pour atteindre une desdites valeurs angulaires. A titre d'exemple, si un tour complet de cadran représente 180 pas moteur, avec un cadran de 3 cm de diamètre, des aiguilles coudées à 90° laissant un cercle neutre de 1 cm de diamètre, cela donnerait théoriquement environ 6000 couples αᵢ βᵢ différents. En pratique, le nombre de repères Rᵢ est beaucoup plus limité en raison de la perception visuelle de l'utilisateur. A titre d'exemple, pour une montre ayant les caractéristiques précitées, il est possible d'avoir une cinquantaine de repères Rᵢ de 12 mm² de surface.

En d'autres termes, en effectuant des modifications du circuit électronique adaptées à la nature de l'information à afficher au moyen des repères Rᵢ, il sera possible de commander le déplacement des aiguilles 14, 16 pour les amener en intersection ou en conjonction au-dessus du repère Rᵢ représentatif de l'information précise devant être affichée, comme cela est brièvement expliqué en référence au schema-bloc de principe représenté à la figure 2.

Le circuit électronique comprend une unité centrale de gestion et de commande 20, dont le mode de fonctionnement dépend des manipulations effectuées sur la couronne 8, et qui reçoit de façon classique des signaux horaires d'une base de temps 21. Le circuit électronique comporte en outre une unité de stockage 23 de la deuxième information, et une unité de traitement 25 comportant une table de correspondance contenant pour chaque valeur α (respectivement β) le ou les repères Rᵢ auxquels ladite valeur α est associée, de façon à délivrer le signal utile de commande à l'unité centrale de gestion et de commande 20 qui commande alors l'unité d'alimentation 27 pour entraîner les moteurs 24 et 26 d'un nombre pas correspondant aux valeurs α et β et amener les aiguilles 14 et 16 en intersection ou en conjonction au-dessus dudit repère Rᵢ. De façon équivalente la table de correspondance pourrait être placée par un algorithme approprié.

En se référant maintenant aux figures 3 et 4, on décrit ci-après une montre-calendrier 2 dont le cadran comporte, outre les nombres de 1 à 12 correspondant aux index horaires 12, les nombres de 13 à 31 référencés 22 et les mois de l'année référencés 32. La base de temps 21, contenant des registres pour les quantièmes et les mois, et l'unité de stockage 23 sont donc confondus. En exerçant une pression sur la couronne 8 les aiguilles 14 et 16 vont se croiser d'abord sur un repère Rᵢ indiquant le quantième, soit le nombre "25" sur la figure 3, puis sur un autre repère Rᵢ indiquant le mois, soit "décembre" sur la figure 4. Dans cet exemple l'aiguille 16 a une forme de coeur, ce qui procure un aspect plus esthétique et permet de réduire la zone inactive 11 au centre. Bien évidemment l'unité centrale de gestion et de commande 20 est programmée pour ne reconnaître qu'une seule branche de la forme en coeur de l'aiguille 16. On observera également que l'aiguille rectiligne 14 passe ainsi au-dessus du mois d'Août et pointe vers le nombre 10, ce qui correspond à 150 pas moteur à partir de la référence temporelle à 12h lorsqu'un tour de cadran correspond à 180 pas. Cela signifie que, dans la table de correspondance α, la "valeur 150" correspond à la fois à 10, Août et 25. Si le quantième à afficher avait été 10, c'est à dire avec les pointes des aiguilles 14,16 en conjonction, la "valeur 150" aurait également été mise en correspondance avec le nombre 10 dans la table de correspondance β.

Si on considère qu'un cadran aussi chargé manque d'esthétique, il est possible de lui adjoindre une valve optique du type de celle décrite dans le brevet US 5,740,130 pour masquer tout le cadran, à l'exception des index horaires 12 dans les conditions de marche normale.

A la figure 5, on a représenté à titre illustratif une montre-jeu 3 qui permet par pressions successives sur la couronne 8 de sélectionner de façon aléatoire, répétitive ou non, une lettre de l'alphabet, par exemple comme c'est le cas dans le jeu du "mot le plus long". Dans l'exemple représenté, la lettre Z qui a été sélectionnée correspond au 26ième rang dans l'unité de stockage 23 et elle a pour valeur 45 dans la table de correspondance α et 30 dans la table de correspondance β de l'unité de traitement 25.

L'unité de stockage 23 peut également comporter des sous-ensembles, par exemple un sous-ensemble 23a pour les voyelles et un sous-ensemble 23b pour les consonnes, ces sous-ensembles étant par exemple sélectionnables en faisant tourner la couronne 8 dans un sens ou dans l'autre. Dans cet exemple, il est également possible de compléter l'électronique de l'appareil par un dictionnaire consultable pour contrôler quel mot le plus long pouvait être formé avec les lettres tirées au sort.

Sans sortir du cadre de l'invention l'homme de métier peut concevoir de nombreuses autres applications de type horaire ou non horaire, tel qu'un jeu de loto permettant une sélection aléatoire non répétitive d'une suite de numéros inscrits sur le cadran, ou un jeu de roulette qui correspondrait à 49 possibilités de jeux différents en excluant toutefois les combinaisons.

## Revendications

1. Appareil électronique portable pour un affichage analogique d'informations, au moyen de deux aiguilles (14.16) entraînées séparément par deux moteurs pas à pas (24, 26), lesdites informations étant représentées sur le cadran par une pluralité de repères Rᵢ, ledit appareil comprenant :
- au moins une unité de stockage (23) des informations;
- une unité de traitement (25) desdites informations;
- une unité de gestion et de commande (20) recevant des signaux de consigne de l'unité de traitement (25);
- une unité d'alimentation (27) pilotée par l'unité de gestion, et commandant l'avance des deux moteurs pas à pas (24. 26);
- un organe de commande extérieur (8) permettant au moins d'activer l'affichage de ladite information,
**caractérisé en ce que** l'unité de traitement (25) est pourvue d'un algorithme ou d'une table de correspondance entre un repère Rᵢ, situé à un endroit quelconque du cadran (10), et des angles αᵢ, βᵢ formés respectivement par chaque aiguille (14, 16) à partir d'une référence de mesure (13) et **en ce que** les aiguilles (14. 16) ont une forme telle qu'elles peuvent former, en ayant les orientations angulaires αᵢ, βᵢ, un seul point d'intersection de leurs bras au-dessus du repère Rᵢ, outre le centre de l'aiguillage, ou leurs extrémités respectives pouvant être superposées au-dessus dudit repère Rᵢ lorsqu'elles pointent dans la même direction.

2. Appareil selon la revendication 1, **caractérisé en ce qu**'au moins une aiguille (14, 16) est coudée, délimitant en rotation un petit disque central (11) ne comportant aucun repère Rᵢ.

3. Appareil selon la revendication 1, **caractérisé en ce qu'**au moins une aiguille (14, 16) a une forme courbe avec un rayon de courbure diminuant en se rapprochant du centre de rotation de ladite aiguille.

4. Appareil selon la revendication 3, **caractérisé en ce qu'**une aiguille (14) est rectiligne et l'autre aiguille (16) a une forme de coeur, dont une seule branche est active.

5. Appareil selon la revendication 1, **caractérisé en ce que** les deux aiguilles (14,16) sont réalisées dans des matériaux translucides de deux couleurs différentes produisant une troisième couleur à leur point d'intersection.

6. Appareil selon la revendication 5, **caractérisé en ce qu**'une valeur donnée d'un angle α ou β correspond à un nombre de pas défini d'un moteur pas à pas (24, 26).

7. Appareil selon la revendication 1, **caractérisé en ce que** l'alignement des pointes des deux aiguilles (14, 16) correspond à des repères Rᵢ portés à la périphérie du cadran (10).

8. Appareil selon la revendication 1, **caractérisé en ce qu**'il comporte en outre une base de temps (21) délivrant des signaux de consigne à l'unité de gestion et de commande (20) pour afficher au moyen des aiguilles (14, 16) une première information horaire au moyen d'index (12) placés à la périphérie du cadran (10).

9. Appareil selon la revendication 8, **caractérisé en ce que** la référence de mesure (13) pour les angles α et β est la référence temporelle à 12h, lesdits angles α et β étant mesurés entre ladite référence temporelle et un rayon passant par l'axe de rotation (9) des aiguilles (14, 16) et par leur pointe.

10. Appareil selon la revendication 8, **caractérisé en ce que** le circuit garde-temps (21) comporte un calendrier pour les mois et les quantièmes, ledit calendrier constituant l'unité de stockage (23) d'une deuxième information horaire, et **en ce que** les repères Rᵢ sont constitués par les douze mois de l'année et par les nombres de 1 à 31, les douze premiers correspondant aux index horaires (12).

11. Appareil selon la revendication 8, **caractérisé en ce que** une valve optique est outre placée au-dessus du cadran (10), pour masquer les repères Rᵢ en mode de lecture de l'heure courante, à l'exception des index horaires (12).

12. Appareil selon les revendications 1 ou 8, **caractérisé en ce que** l'unité de stockage (23) contient les lettres de l'alphabet, correspondant à 26 repères repartis au hasard sur le cadran (10) et **en ce que** l'unité de gestion et de commande (20) est prévue pour faire une sélection aléatoire dans l'unité de stockage (23) desdites lettres.

13. Appareil portable selon la revendication 12, **caractérise en ce qu**'il comporte deux unités de stockage (23a, 23b), une pour les voyelles et une pour les consonnes chaque unité (23a, 23b) étant sélectionnable par une manipulation appropriée de l'organe de commande extérieur (8).

14. Appareil selon la revendication 12, **caractérisé en ce qu**'il comporte en outre un dictionnaire consultable sur la base des lettres sélectionnées dans l'unité de stockage (23).

15. Appareil selon les revendications 8 ou 12 **caractérisé en ce qu**'il constitue une montre-bracelet pouvant donner en permanence une première information horaire et, par actionnement de l'organe de commande extérieur (8), une deuxième information horaire ou non-horaire.

## Claims

1. Portable electronic apparatus for displaying a piece of information in an analogue manner, by means of two hands (14, 16) driven independently by two stepping motors (24, 26), said piece of information being represented on the dial via a plurality of markings Rᵢ, said apparatus including:
- at least one information storing unit (23);
- a unit (25) for processing said information;
- a management and control unit (20) receiving control signals from the processing unit (25),
- a supply unit (27) controlled by said management unit, and controlling the movement of said two stepping motors (24;26);
- an external control member (8) enabling at least said piece of information to be displayed,
**characterized in that** said processing unit (25) is provided with an algorithm or a correspondence table between a marking Rᵢ, located in any position on the dial (10) and angles αᵢ, βᵢ formed respectively by each hand (14, 16) from a measurement reference (13) and **in that** the shape of said hands (14, 16) is such that, being oriented with angles αᵢ, βᵢ, they can only display a sole point with their elongated parts above said marking Rᵢ apart their common pivoting point or, with same angles, their tips can be aligned one below the other above said marking Rᵢ.

2. Apparatus according to claim 1, **characterized in that** at least one hand (14, 16) is bent and delimits in rotation a small central circle (11) comprising no markings Rᵢ.

3. Apparatus according to claim 1, **characterized in that** at least one hand (14, 16) has a curved shape with a radius of curvature decreasing towards the centre of rotation of said hand.

4. Apparatus according to claim 3, **characterized in that** one hand (14) is rectilinear and the other hand (16) is heart-shaped, one branch of said other hand being active.

5. Apparatus according to claim 1, **characterized in that** both hands (14, 16) are made of translucent material in two different colours displaying a third colour by stacking.

6. Apparatus according to claim 5, **characterized in that** a given value of an angle α or β corresponds to a determined number of steps of a stepping motor (24, 26)

7. Apparatus according to claim 1, **characterized in that** the alignment of the tips of both hands (14, 16) corresponds to markings Rᵢ borne by the dial (10) at its periphery.

8. Apparatus according to claim 1, **characterized in that** it further includes a time base (21) supplying control signals to said management and control unit (20) for displaying a first time related piece of information via said hands (14, 16) by means of symbols (12) provided at the periphery of the dial (10).

9. Apparatus according to claim 8, **characterized in that** said measurement reference (13) for angles α and β is the time reference at 12 o'clock, said angles α and β being measured between the time reference and a radius passing through the rotational axis (9) of said hands (14, 16) and through their tip.

10. Apparatus according to claim 8, **characterized in that** said time keeping circuit (21) includes a calendar for the months and the dates, said calendar forming said storing unit (23) for a second time related piece of information, and **in that** the markings Rᵢ, are formed of the twelve months of the year and by the numbers from 1 to 31, the first twelve numbers corresponding to the hour-symbols (12).

11. Apparatus according to claim 8, **characterized in that** an optical valve is placed above the dial (10) for masking the markings Rᵢ with the exception of the hour-symbols (12) when the apparatus is in current time reading mode.

12. Apparatus according to claim 1 or 8, **characterized in that** said storing unit (23) contains the letters of the alphabet, corresponding to 26 marks distributed randomly on the dial (10) and **in that** said management and control unit (20) is arranged so as to make a random selection of said letters from the storing unit (23).

13. Portable apparatus according to claim 12, **characterized in that** it includes two storing units (23a, 23b), one for the vowels and one for the consonants, each storing unit (23a, 23b) being able to be selected by an appropriate manipulation of the external control member (8).

14. Apparatus according to claim 12, **characterized in that** it further includes an electronic dictionary that can be consulted on the basis of the letters selected from the storing unit (23).

15. Apparatus according to claim 8 or 12, **characterized in that** it is a wristwatch able to permanently give a first time related piece of information and, upon actuation of the external control member (8), a second time related or non time related piece of information.

## Patentansprüche

1. Elektronisches tragbares Gerät für eine analoge Anzeige von Information mittels zweier Zeiger (14, 16), die separat von zwei Schrittmotoren (24, 26) angetrieben sind, wobei die Informationen auf dem Zifferblatt von einer Vielzahl von Markierungen Rᵢ dargestellt werden, wobei das Gerät umfasst :
- wenigstens eine Einheit (23) zum Speichern von Informationen;
- eine Verarbeitungseinheit (25) zum Verarbeiten der Informationen;
- eine Verwaltungs- und Steuereinheit (20), welche Stellsignale von der Verarbeitungseinheit (25) erhält;
- eine von der Verwaltungseinheit gesteuerte Versorgungseinheit (27), die die Vorwärtsbewegung der zwei Schrittmotoren (24, 26) steuert;
- ein äusseres Steuerorgan (8), welches wenigstens ein Aktivieren der Anzeige der Information erlaubt,
**dadurch gekennzeichnet, dass** die Verarbeitungseinheit (25) mit einem Algorithmus oder einer Entsprechungstabelle zwischen einer an einem beliebigen Ort des Zifferblattes (10) angeordneten Markierung Rᵢ und jeweils von jedem Zeiger (14, 16) ausgehend von einem Bezugswert (13) gebildeten Winkeln αᵢ, βᵢ versehen ist, und dass die Zeiger (14, 16), eine solche Form besitzen, dass sie, wenn sie die Winkelausrichtung αᵢ, βᵢ besitzen, abgesehen von dem Zentrum des Zeigerwerks einen einzigen Schnittpunkt ihrer Arme über der Markierung Rᵢ bilden, oder ihre jeweiligen Enden über der Markierung Rᵢ übereinander liegen können, wenn sie in die gleiche Richtung zeigen.

2. Gerät nach Anspruch 1, **dadurch gekennzeichnet, dass** wenigstens ein Zeiger (14, 16) umgebogen ist und bei einer Drehung eine kleine Mittelscheibe (11) begrenzt, die keine Markierung Rᵢ umfasst.

3. Gerät nach Anspruch 1, **dadurch gekennzeichnet, dass** wenigstens ein Zeiger (14, 16) eine gekrümmte Form mit einem der in Richtung der Drehmitte dieses Zeigers abnehmenden Krümmungsradius besitzt.

4. Gerät nach Anspruch 3, **dadurch gekennzeichnet, dass** ein Zeiger (14) geradlinig ist, und der andere Zeiger (16) herzförmig ist, wobei nur ein Arm von letzterem aktiv ist.

5. Gerät nach Anspruch 1, **dadurch gekennzeichnet, dass** die beiden Zeiger (14, 16) aus durchscheinenden Materialien von zwei unterschiedlichen Farben ausgebildet sind, die an ihrem Schnittpunkt eine dritte Farbe erzeugen.

6. Gerät nach Anspruch 5, **dadurch gekennzeichnet, dass** ein bestimmter Wert eines Winkels α oder β einer bestimmten Anzahl von Schritten eines Schrittmotors (24, 26) entspricht.

7. Gerät nach Anspruch 1, **dadurch gekennzeichnet, dass** eine Ausrichtung der Spitzen der beiden Zeiger (14, 16) miteinander Markierungen Rᵢ entspricht, die am Rand des Zifferblattes (10) gesetzt sind.

8. Gerät nach Anspruch 1, **dadurch gekennzeichnet, dass** es ferner eine Zeitbasis (21) umfasst, der Stellsignale an die Verwaltungs- und Steuereinheit (20) liefert, um mittels der Zeiger (14, 16) eine erste zeitliche Information mittels eines am Rand des Zifferblattes (10) angeordneten Index (10) anzuzeigen.

9. Gerät nach Anspruch 8, **dadurch gekennzeichnet, dass** der Bezugswert (13) für die Winkel α und β der zeitliche Bezugswert bei 12 Uhr ist, wobei die Winkel α und β zwischen diesem zeitliche Bezugswert und einem Radius gemessen werden, der durch die Rotationsachse (9) der Zeiger (14, 16) und durch deren Spitze verläuft.

10. Gerät nach Anspruch 8, **dadurch gekennzeichnet, dass** der Zeitmesserschaltkreis (21) einen Kalender für die Monate und die Tage umfasst, wobei dieser Kalender die Speichereinheit (23) einer zweiten zeitlichen Information bildet, und dass die Markierungen Rᵢ von den zwölf Monaten des Jahres und von den Zahlen von 1 bis 31 gebildet sind, wobei die zwölf ersten den Stundenindexen (12) entsprechen.

11. Gerät nach Anspruch 8, **dadurch gekennzeichnet, dass** ein optisches Ventil oberhalb des Zifferblattes (10) angeordnet ist, um in einem Modus zum Ablesen der aktuellen Zeit die Markierungen Rᵢ mit Ausnahme der Stundenindexe (12) zu verdecken.

12. Gerät nach Anspruch 1 oder 8, **dadurch gekennzeichnet, dass** die Speichereinheit (23) die Buchstaben des Alphabetes umfasst, die 26 Markierungen entsprechen, die nach dem Zufallsprinzip auf dem Zifferblatt (10) verteilt sind, und dass die Verwaltungs- und Steuereinheit (20) dazu vorgesehen ist, eine zufällige Auswahl aus diesen Buchstaben in der Speichereinheit (23) zu treffen.

13. Tragbares Gerät nach Anspruch 12, **dadurch gekennzeichnet, dass** es zwei Speichereinheiten (23a, 23b) umfasst, eine für die Vokale und eine für die Konsonanten, wobei jede Einheit (23a, 23b) durch eine geeignete Betätigung des äusseren Steuerorgans (8) auswählbar ist.

14. Gerät nach Anspruch 12, **dadurch gekennzeichnet, dass** es ferner ein Wörterbuch umfasst, welches auf der Basis von in der Speichereinheit (23) gewählten Buchstaben konsultierbar ist.

15. Gerät nach Anspruch 8 oder 12, **dadurch gekennzeichnet, dass** es eine Armbanduhr bildet, die dauerhaft eine erste zeitliche Information und durch Betätigung des äusseren Steuerorgans (8), eine zweite zeitliche oder nicht zeitliche Information geben kann.
